# EUROPÄISCHE PATENTSCHRIFT

(11) **EP 1 497 124 B1**
(45) Veröffentlichungstag und Bekanntmachung des Hinweises auf die Patenterteilung: **21.12.2005**
(21) Anmeldenummer: 04706157.7
(22) Anmeldetag: 29.01.2004
(51) Int. Cl.: B41F 17/00

(54) **TAMPONDRUCKMASCHINE**
PAD PRINTER
MACHINE D'IMPRESSION AU TAMPON

(30) Priorität: 09.04.2003 DE 10317283
(43) Veröffentlichungstag der Anmeldung: 19.01.2005
(73) Patentinhaber: Tampoprint AG, 70825 Korntal-Münchingen (DE)
(72) Erfinder: KLEY-BOSLER, Anton, 72589 Westerheim (DE)
(74) Vertreter: Steimle, Josef
(86) Internationale Anmeldenummer: PCT/EP2004/000763
(87) Internationale Veröffentlichungsnummer: WO 2004/089632

(56) Entgegenhaltungen:
- EP-A- 0 659 556
- DE-A- 4 340 315
- GB-A- 2 305 633
- US-A- 3 916 784
- US-A- 5 456 170

## Beschreibung

Die Erfindung betrifft eine Tampondruckmaschine mit einem Rundschalttisch, wenigstens zwei auf dem Rundschalttisch angeordneten Klischees, jeweils einer auf dem Klischee zwischen einer Ruheposition und einer Einfärbeposition in radialer Richtung verfahrbar angeordneten Einfärbevorrichtung, und jeweils einem in vertikaler Richtung zwischen einer Ruhelage und einer ersten und einer zweiten Arbeitslage verfahrbaren Tampon.

Bei Mehrfarbendruckmaschinen, wie z.B. im Dokument GB 2305633 beschrieben, sind Rundschalttische bekannt, auf denen mehrere komplette Einzeltampondruckmaschinen sternförmig angeordnet sind. Durch die Weiterschaltung des Rundschalttisches werden die einzelnen Tampondruckmaschinen nacheinander an das zu bedruckende Werkstück herangeführt, so dass das Werkstück mittels den unabhängig voneinander arbeitenden Tampondruckmaschinen mit den einzelnen Druckfarben bedruckt wird.

Bei einer anderen Mehrfarbendruckmaschine sind mehrere Klischees mit Einfärbevorrichtungen auf einem sternförmigen ersten Karussell und mehrere Tampons an einem zweiten Karussell angeordnet. Die beiden Karussells greifen derart ineinander, dass im Schnittpunkt immer ein Tampon Druckfarbe von einem eingefärbten Klischee aufnimmt, so dass die Druckfarbe in einem nächsten Arbeitsschritt auf das Werkstück abgegeben werden kann.

Diese Vorrichtungen weisen den Nachteil auf, dass die bewegten Massen entweder sehr groß sind oder dass aufwändige Einstellarbeiten und Abstimmungsprozesse, insbesondere bei ineinander greifenden Karussells, erforderlich sind, um die einzelnen Druckbilder exakt übereinander drucken zu können.

Diese Aufgabe wird mit einer Tampondruckmaschine der eingangs genannten Art erfindungsgemäß dadurch gelöst, dass der Tampon und die Einfärbevorrichtung an einem radial verfahrbaren Schlitten befestigt sind.

Diese erfindungsgemäße Tampondruckmaschine hat den wesentlichen Vorteil, dass die mittels des Rundschalttisches bewegten Massen gegenüber dem Stand der Technik verringert sind, da keine kompletten Einzeltampondruckmaschinen auf dem Rundschalttisch platziert werden, sondern lediglich Schlitten, wobei die Schlitten lediglich die Einfärbevorrichtung und den Tampon mit Führungsstange tragen. Antriebe für die Einfärbevorrichtung und den Tampon sind auf dem Rundschalttisch nicht vorhanden.

Daher ist die zu bewegende, und insbesondere zu beschleunigende und abzubremsende, Masse gegenüber dem bekannten Stand der Technik wesentlich verringert. Da das Klischee starr am Rundschalttisch angeordnet ist, verkürzen sich zudem die Einstellarbeiten und es werden genauere Drucke erzielt.

Erfindungsgemäß weist der Rundschalttisch eine Steuerkurve für die Ansteuerung der Radialbewegung des Schlittens auf. Diese Steuerkurve wird zum Beispiel von einer, gegenüber dem Rundschalttisch ortsfesten Steuernut gebildet, in welcher eine Rolle oder ein Gleitstein geführt ist. Diese Rolle steht mit dem Schlitten in Verbindung und bewegt diesen in radialer Richtung zwischen einer Ruheposition und einer Arbeitsposition. Dabei ist der Schlitten in Drehrichtung starr mit dem Rundschalttisch verbunden und wird von diesem mitgenommen.

Erfindungsgemäß ist ein vom Rundschalttisch unabhängiger, insbesondere stationärer, Tamponantrieb für den Tampon vorgesehen. Dieser Tamponantrieb, der hydraulischer, pneumatischer, elektrischer, magnetischer und/oder mechanischer Natur sein kann, ist ebenfalls stationär, so dass er von den Drehbewegungen des Rundschalttisches abgekoppelt ist. Hierfür ist es erforderlich, dass er eine Kupplung aufweist, über die der Tampon ein- beziehungsweise auskuppelbar ist.

Um den Antrieb des Rundschalttisches möglichst einfach zu gestalten, ist der Tamponantrieb oberhalb des Schlittens vorgesehen. Dies trifft auch für die Steuerkurve zu.

Um den Tampon präzise und schwingungsfrei zu halten und zu führen, weist der Schlitten eine Längsführung für eine Führungsstange des Tampons auf. Dabei besitzt die Längsführung eine Haltevorrichtung für die Führungsstange, so dass diese ihre Ruhelage beibehält, auch wenn sie vom Tamponantrieb abgekoppelt ist.

Die Haltevorrichtung ist erfindungsgemäß deaktivierbar, nachdem die Führungsstange des Tampons über die Kupplung mit dem Tamponantrieb gekoppelt ist. Die Haltevorrichtung kann z.B. auch ein Magnet sein, dessen Haltekraft vom Tamponantrieb überwunden werden kann. Nach dem Verbinden des Tampons mit dem Tamponantrieb kann der Tampon sofort in die gewünschte Arbeitslage, das heißt entweder auf das Klischee oder auf den zu bedruckenden Gegenstand oder auf eine Reinigungsvorrichtung bewegt werden.

Um die erfindungsgemäße Tampondruckmaschine schnell und einfach auf andere Farben, Druckbilder, Druckgrößen und so weiter umstellen zu können, ist der Schlitten mit Einfärbeyorrichtung und Tampon als separat handhabbares Modul ausgebildet. Reparatur- und Wartungsarbeiten sowie Rüstzeiten werden hierdurch auf ein Minimum reduziert.

Bei einer bevorzugten Ausführungsform weist die Steuerkurve einen teilkreisförmigen und einen ε-förmigen Abschnitt auf und bilden die beiden Abschnitte eine geschlossene Kurve. Über den ε-förmigen Abschnitt wird die Einfärbevorrichtung von der eingefärbten Gravur des Klischees weg und der Tampon über die Gravur verlagert. Dadurch, dass der ε-förmige Abschnitt austauschbar ist, kann die Bewegung des Schlittens einfach an andere Klischees, insbesondere anders dimensionierte Gravuren, angepasst werden.

Erfindungsgemäß können auf dem Rundschalttisch mehr als zwei Schlitten vorgesehen sein. Bei einem Fünf-Farben-Druck werden zum Beispiel fünf Schlitten, insbesondere mit gleichem Abstand zueinander, das heißt im Winkelabstand von 72°, montiert.

Mit Vorzug weist die erfindungsgemäße Tampondruckmaschine zumindest eine Einfärbestation, eine Farbabholstation, eine Farbabgabestation und eine Reinigungsstation für den Tampon auf. Dabei können auch mehrere Stationen, z.B. die Einfärbestation und die Farbabgabestation oder die Reinigungsstation zusammengefasst sein. Die Reinigung der Tampons kann über die Maschinensteuerung so eingestellt werden, dass sie nicht nach jedem Druck, sondern nach einer bestimmten Anzahl von Drucken erfolgt.

Um unterschiedlich hohe Werkstücke einfach bedrucken zu können, ist die Fahrstrecke des Tampons zur ersten und/oder zweiten Arbeitslage einstellbar. Dies erfolgt durch gezielte Ansteuerung des Tamponantriebs.

Ein Doppeldruck, insbesondere bei schlecht deckenden Druckfarben, kann auf einfache Weise dadurch erzielt werden, dass der Rundschalttisch reversierbar antreibbar ist.

Weitere Vorteile, Merkmale und Einzelheiten der Erfindung ergeben sich aus den Unteransprüchen sowie aus der nachfolgenden Beschreibung, in der unter Bezugnahme auf die Zeichnung ein besonders bevorzugtes Ausführungsbeispiel im Einzelnen beschrieben ist. Dabei können die in der Zeichnung dargestellten sowie in den Ansprüchen und in der Beschreibung erwähnten Merkmale jeweils einzeln für sich oder in beliebiger Kombination erfindungswesentlich sein.

In der Zeichnung zeigen:
- Figur 1: eine Seitenansicht einer Vier-Farben-Tampondruckmaschine;
- Figur 2: eine Seitenansicht der Tampondruckmaschine in Richtung des Pfeils II gemäß Figur 1; und
- Figur 3: eine Draufsicht auf die Tampondruckmaschine.

Die Figuren 1 und 2 zeigen eine insgesamt mit 10 bezeichnete Mehrfarbendruckmaschine, die einen Rundschalttisch 12 aufweist, der über einen elektromechanischen Antrieb (nicht dargestellt) angetrieben wird. Auf dem Rundschalttisch 12 sind, wie aus Figur 3 deutlich erkennbar, vier Schlitten 14 gleichmäßig über den Umfang, das heißt im Winkelabstand von 90° angeordnet. Jeder Schlitten 14 ist in radialer Richtung bezüglich eines Klischees 16 verfahrbar gelagert und trägt eine Einfärbevorrichtung 18, über welche die Gravur des Klischees 16 eingefärbt und abgerakelt wird. Außerdem ist an jedem Schlitten 14 eine Längsführung 20 für eine Führungsstange 22 eines vertikal verlagerbaren Tampons 24 angeordnet. Über die Längsführung 20 wird der Tampon 24 präzise in vertikaler Richtung positioniert und gehalten. Schließlich weist jeder Schlitten 14 noch eine Führungsrolle 26 auf, die in eine oberhalb der Schlitten 14 angeordnete, ortsfeste Steuerkurve 28, eingreift.

Oberhalb der Steuerkurve 28 befindet sich ein ortsfestes Gerüst 30, an dem insgesamt drei Tamponantriebe 32 befestigt sind. Diese Tamponantriebe 32 weisen Pneumatikzylinder auf, deren Pleuel 34 mit Kupplungen 36 versehen sind. In diese Kupplungen 36 greifen Gegenkupplungen 38 ein, die an den freien, oberen Enden der Führungsstangen 22 für die Tampons 24 vorgesehen sind. Dabei sind die Kupplungen 36 und Gegenkupplungen 38 so ausgestaltet, dass die Gegenkupplungen 38 seitlich in die Kupplungen 36 ein- und ausfahrbar sind und von den Kupplungen 36 in vertikaler Richtung mitgenommen werden können.

Die Steuerkurve 28 besitzt einen teilkreisförmigen, über 180° sich erstreckenden, Abschnitt 40 und einen ε-förmigen, ebenfalls über 180° sich erstreckenden Abschnitt 42. Im ε-förmigen Abschnitt 42 wird der Schlitten 40 radial nach innen gefahren, wodurch die eingefärbte Gravur von der Einfärbevorrichtung 18 abgerakelt wird, so dass die Farbe vom Tampon 24, der ebenfalls radial nach innen gefahren wird, aus der Gravur ausgehoben werden kann. Anschließend wird der Schlitten 14 radial nach außen gefahren.

Um bei einem Stillstand der Tampondruckmaschine 10 zu verhindern, dass Druckfarbe in die eingefärbte Gravur eintrocknet, wird der ε-förmige Abschnitt 42 mittels eines Pneumatikzylinders 54 (Figur 2) vom Abschnitt 40 weg radial nach außen verlagert. Dies hat zur Folge, dass Führungsrolle 26 aus der Steuerkurve 28 frei kommt, so dass der Schlitten 14 nicht radial nach innen bewegt wird. Dadurch verbleibt die Einfärbevorrichtung 18 auf der eingefärbten Gravur und deckt diese ab, so dass ein Eintrocknen der Farbe verhindert wird.

Die erfindungsgemäße Tampondruckmaschine 10 arbeitet wie folgt:

In der ersten Station 44 wird die Gravur des Klischees 18 eingefärbt. In der zweiten Station 46 wird, wie bereits erwähnt, der Schlitten 14 radial nach innen gefahren, um das Klischee 14 zum Abgeben der in der Gravur sich befindenden Farbe abzurakeln. Bevor der Schlitten 14 die zweite Station 46 vollständig erreicht hat, fährt die Gegenkupplung 38 der Führungsstange 22 des Tampons 14 in die Kupplung 36 ein, wodurch der Tampon 24 mit dem Tamponantrieb 32 der zweiten Station 46 verbunden wird. Der Tampon 24 kann nun in vertikaler Richtung zum Aufnehmen der Farbe aus der Gravur bewegt werden.

Sobald der Schlitten 14 die zweite Station 46 verlässt, wird die Gegenkupplung 38 aus der Kupplung 36 ausgefahren und die Führungsstange 22 kommt vom Tamponantrieb 32 frei. Dabei bewegt sich der Schlitten 14 wieder radial nach außen und gelangt zur dritten Station 48, in welcher die Gravur von der Einfärbevorrichtung 18, die ebenfalls radial nach außen fährt, wieder eingefärbt wird, und in welcher der Tampon 24 die aufgenommene Druckfarbe auf das Druckgut abgibt. Bevor der Schlitten 14 vollständig in die Station 48 einfährt, greift die Gegenkupplung 38 in die Kupplung 36 des dortigen Tamponantriebs 32 ein, so dass der Tampon 18 vertikal nach unten auf den zu bedruckenden Gegenstand gefahren werden kann.

Sobald der Tampon 24 wieder nach oben in seine Ruhelage gefahren worden ist, wird der Rundschalttisch 12 um eine Station weitergeschaltet, so dass die Gegenkupplung 38 außer Eingriff mit der Kupplung 36 kommt und der Schlitten 14 in die vierte Station 50 einfährt. Diese Station 50 besitzt ebenfalls einen Tamponantrieb 32 und dient zum Reinigen des Tampons 24, der nach dem Einkuppeln vertikal nach unten auf eine Reinigungsfolie 52 aufgepresst wird. Diese Reinigungsfolie 52 beziehungsweise dieses Reinigungsband wird nach jedem Reinigungsvorgang um einen Abschnitt weitertransportiert, so dass für den nächsten Reinigungsvorgang frische, ungebrauchte Folie zur Verfügung steht.

Nach dieser vierten Station 50 wird der Schlitten 14 wieder in die erste Station 44 bewegt, und der Druckvorgang beginnt von Neuem.

Die erfindungsgemäße Tampondruckmaschine 10 besitzt den wesentlichen Vorteil, dass die vom Rundschalttisch 12 bewegten Massen relativ gering sind, da alle Antriebe stationär sind.

## Patentansprüche

1. Tampondruckmaschine (10) mit einem Rundschalttisch (12), wenigstens zwei auf dem Rundschalttisch (12) angeordneten Klischees (16), jeweils einer auf dem Klischee (16) zwischen einer Ruheposition und einer Einfärbeposition in radialer Richtung verfahrbar angeordneten Einfärbevorrichtung (18), und jeweils einem in vertikaler Richtung zwischen einer Ruhelage und einer ersten und einer zweiten Arbeitslage verfahrbaren Tampon (24), **dadurch gekennzeichnet, dass** der Tampon (24) und die Einfärbevorrichtung (18) an einem radial verfahrbaren Schlitten (14) befestigt sind.

2. Tampondruckmaschine nach Anspruch 1, **dadurch gekennzeichnet, dass** der Rundschalttisch (12) eine Steuerkurve (28) für die Ansteuerung der Radialbewegung des Schlittens (14) aufweist.

3. Tampondruckmaschine nach einem der vorhergehenden Ansprüche, **dadurch gekennzeichnet, dass** der Schlitten (14) in Drehrichtung starr mit dem Rundschalttisch (12) gekoppelt ist.

4. Tampondruckmaschine nach einem der vorhergehenden Ansprüche, **dadurch gekennzeichnet, dass** ein vom Rundschalttisch (12) unabhängiger, insbesondere stationärer, Tamponantrieb (32) für den Tampon (24) vorgesehen ist.

5. Tampondruckmaschine nach Anspruch 4, **dadurch gekennzeichnet, dass** der Tampon (24) in den Tamponantrieb (32) ein- beziehungsweise auskuppelbar ist.

6. Tampondruckmaschine nach Anspruch 4 oder 5, **dadurch gekennzeichnet, dass** der Tamponantrieb (32) oberhalb des Rundschalttisches (12) und insbesondere oberhalb der Schlitten (14) vorgesehen ist.

7. Tampondruckmaschine nach einem der Ansprüche 4 bis 6, **dadurch gekennzeichnet, dass** der Tamponantrieb (32) einen hydraulischen, pneumatischen, elektrischen und/oder mechanischen Antrieb aufweist.

8. Tampondruckmaschine nach einem der vorhergehenden Ansprüche, **dadurch gekennzeichnet, dass** der Schlitten (14) eine Längsführung (20) für eine Führungsstange (22) des Tampons (14) aufweist.

9. Tampondruckmaschine nach Anspruch 8, **dadurch gekennzeichnet, dass** die Längsführung (20) mit einer Haltevorrichtung für die Führungsstange (22) versehen ist.

10. Tampondruckmaschine nach Anspruch 9, **dadurch gekennzeichnet, dass** die Haltevorrichtung deaktivierbar ist oder überwunden werde kann, nachdem die Führungsstange (22) des Tampons (24) über eine Kupplung (36) mit einem Tamponantrieb (32) gekuppelt ist.

11. Tampondruckmaschine nach einem der vorhergehenden Ansprüche, **dadurch gekennzeichnet, dass** der Schlitten (14) mit Einfärbevorrichtung (18) und Tampon (24) als Modul austauschbar ist.

12. Tampondruckmaschine nach Anspruch 2, **dadurch gekennzeichnet, dass** die Steuerkurve (28) einen teilkreisförmigen und einen ε-förmigen Abschnitt (40 und 42) aufweist und die beiden Abschnitte (40 und 42) eine geschlossene Kurve bilden.

13. Tampondruckmaschine nach Anspruch 12, **dadurch gekennzeichnet, dass** der ε-förmige Abschnitt (42) verfahrbar und/oder austauschbar ist.

14. Tampondruckmaschine nach einem der vorhergehenden Ansprüche, **dadurch gekennzeichnet, dass** bei einer Mehrfarbendruckmaschine, entsprechend der Anzahl an Farben Schlitten (14) vorgesehen sind.

15. Tampondruckmaschine nach Anspruch 14, **dadurch gekennzeichnet, dass** die mehreren Schlitten (14) gleichmäßig über den Umfang auf dem Rundschalttisch (12) verteilt angeordnet sind.

16. Tampondruckmaschine nach einem der vorhergehenden Ansprüche, **dadurch gekennzeichnet, dass** eine Einfärbestation (50), eine Farbabholstation (44), eine Farbabgabestation (46) und eine Reinigungsstation (48) für den Tampon (24) vorgesehen sind.

17. Tampondruckmaschine nach einem der vorhergenender Ansprüche, **dadurch gekennzeichnet, dass** die Fahrstrecke des Tampons (24) zur ersten und/oder zweiten Arbeitslage einstellbar ist.

18. Tampondruckmaschine nach Anspruch 16 oder 17, **dadurch gekennzeichnet, dass** die Fahrstrecke des Tampons (24) an jeder Station (44, 46, 48, 59) individuell einstellbar und unabhängig voneinander ist.

19. Tampondruckmaschine nach einem der vorhergehenden Ansprüche, **dadurch gekennzeichnet, dass** der Rundschalttisch (12) reversierbar antreibbar ist.

## Claims

1. Pad printing press (10) comprising a rotary indexing table (12), at least two plates (16) arranged on the rotary indexing table (12), in each case an inking device (18) arranged so as to be movable in the radial direction on the plate (16) between a rest position and an inking position, and in each case a pad (24) movable in the vertical direction between a rest position and a first and a second working position, **characterized in that** the pad (24) and the inking device (18) are fastened to a radially movable slide (14).

2. Pad printing press according to Claim 1, **characterized in that** the rotary indexing table (12) has a cam (28) for actuating the radial movement of the slide (14).

3. Pad printing press according to either of the preceding Claims, **characterized in that** the slide (14) is rigidly coupled to the rotary indexing table (12) in the direction of rotation.

4. Pad printing press according to any of the preceding Claims, **characterized in that** a pad drive (32) independent of the rotary indexing table (12), in particular a stationary pad drive (32), is provided for the pad (24).

5. Pad printing press according to Claim 4, **characterized in that** the pad (24) can be coupled to the pad drive (32) or uncoupled therefrom.

6. Pad printing press according to Claim 4 or 5, **characterized in that** the pad drive (32) is provided above the rotary indexing table (12) and in particular above the slide (14).

7. Pad printing press according to any of Claims 4 to 6, **characterized in that** the pad drive (32) has a hydraulic, pneumatic, electrical and/or mechanical drive.

8. Pad printing press according to any of the preceding Claims, **characterized in that** the slide (14) has a longitudinal guide (20) for a guide rod (22) of the pad (24).

9. Pad printing press according to Claim 8, **characterized in that** the longitudinal guide (20) is provided with a retaining device for the guide rod (22).

10. Pad printing press according to Claim 9, **characterized in that** the retaining device can be deactivated or can be overridden after the guide rod (22) of the pad (24) is coupled to a pad drive (32) via a coupling (36).

11. Pad printing press according to any of the preceding Claims, **characterized in that** the slide (14) with inking device (18) and pad (24) can be exchanged as a module.

12. Pad printing press according to Claim 2, **characterized in that** the cam (28) has an arc-shaped and an ε-shaped section (40 and 42) and the two sections (40 and 42) form a closed curve.

13. Pad printing press according to Claim 12, **characterized in that** the ε-shaped section (42) is movable and/or exchangeable.

14. Pad printing press according to any of the preceding Claims, **characterized in that**, in a multicolour printing press, slides (14) are provided according to the number of colours.

15. Pad printing press according to Claim 14, **characterized in that** a plurality of slides (14) are distributed uniformly over the circumference on the rotary indexing table (12).

16. Pad printing press according to any of the preceding Claims, **characterized in that** an inking station (50), an ink collection station (44), an ink transfer station (46) and a cleaning station (48) are provided for the pad (24).

17. Pad printing press according to any of the preceding Claims, **characterized in that** the distance covered by the pad (24) to the first and/or second working position is adjustable.

18. Pad printing press according to Claim 16 or 17, **characterized in that** the distance covered by the pad (24) at each station (44, 46, 48, 59) is individually adjustable and independent of one another.

19. Pad printing press according to any of the preceding Claims, **characterized in that** the rotary indexing table (12) is reversibly driveable.

## Revendications

1. Machine d'impression au tampon (10) comportant une table à transfert circulaire (12), au moins deux clichés (16) disposés sur la table à transfert circulaire (12), un dispositif d'encrage (18) agencé sur chaque cliché (16) de manière mobile dans la direction radiale entre une position de repos et une position d'encrage et, pour chaque cliché, un tampon (24) mobile dans la direction verticale entre une position de repos et une première et une deuxième positions de travail, **caractérisée en ce que** le tampon (24) et le dispositif d'encrage (18) sont fixés sur un coulisseau (14) mobile dans le sens radial.

2. Machine d'impression au tampon selon la revendication 1, **caractérisée en ce que** la table à transfert circulaire (12) présente une came de commande (28) pour la commande du mouvement radial du coulisseau (14).

3. Machine d'impression au tampon selon l'une des revendications précédentes, **caractérisée en ce que** le coulisseau (14) est accouplé à la table à transfert circulaire (12) de manière rigide dans le sens de rotation.

4. Machine d'impression au tampon selon l'une des revendications précédentes, **caractérisée en ce qu'**il est prévu une commande (32) pour le tampon (24) indépendante de la table à transfert circulaire (12), en particulier stationnaire.

5. Machine d'impression au tampon selon la revendication 4, **caractérisée en ce que** le tampon (24) peut être accouplé et désaccouplé dans la commande du tampon (32).

6. Machine d'impression au tampon selon la revendication 4 ou 5, **caractérisée en ce que** la commande du tampon (32) est prévue au-dessus de la table à transfert circulaire (12) et en particulier au-dessus des coulisseaux (14).

7. Machine d'impression au tampon selon l'une des revendications 4 à 6, **caractérisée en ce que** la commande du tampon (32) présente une commande hydraulique, pneumatique, électrique et/ou mécanique.

8. Machine d'impression au tampon selon l'une des revendications précédentes, **caractérisée en ce que** le coulisseau (14) présente un guidage longitudinal (20) pour une tige de guidage (22) du tampon (24).

9. Machine d'impression au tampon selon la revendication 8, **caractérisée en ce que** le guidage longitudinal (20) est muni d'un dispositif de retenue pour la tige de guidage (22).

10. Machine d'impression au tampon selon la revendication 9, **caractérisée en ce que** le dispositif de retenue peut être désactivé ou neutralisé après que la tige de guidage (22) du tampon (24) ait été accouplée à une commande du tampon (32) par l'intermédiaire d'un accouplement (36).

11. Machine d'impression au tampon selon l'une des revendications précédentes, **caractérisée en ce que** le coulisseau (14) est échangeable en tant que module avec le dispositif d'encrage (18) et le tampon (24).

12. Machine d'impression au tampon selon la revendication 2, **caractérisée en ce que** la came de commande (28) présente un segment en forme d'arc de cercle et un segment en forme de e (40 et 42), les deux segments (40 et 42) formant une courbe fermée.

13. Machine d'impression au tampon selon la revendication 12, **caractérisée en ce que** le segment en forme de e (42) est mobile et/ou échangeable.

14. Machine d'impression au tampon selon l'une des revendications précédentes, **caractérisée en ce que**, dans le cas d'une machine d'impression polychrome, des coulisseaux (14) sont prévus en fonction du nombre de couleurs.

15. Machine d'impression au tampon selon la revendication 14, **caractérisée en ce que** les coulisseaux (14) sont disposés en étant répartis régulièrement sur la périphérie de la table à transfert circulaire (12).

16. Machine d'impression au tampon selon l'une des revendications précédentes, **caractérisée en ce qu'**il est prévu une station d'encrage (50), une station de prise d'encre (44), une station de distribution d'encre (46) et une station de nettoyage (48) pour le tampon (24).

17. Machine d'impression au tampon selon l'une des revendications précédentes, **caractérisée en ce que** la distance parcourue par le tampon (24) vers la première et/ou la deuxième position de travail est réglable.

18. Machine d'impression au tampon selon la revendication 16 ou 17, **caractérisée en ce que** la distance parcourue par le tampon (24) est réglable à chaque station (44, 46, 48, 59) individuellement et indépendamment l'une par rapport aux autres.

19. Machine d'impression au tampon selon l'une des revendications précédentes, **caractérisée en ce que** la table à transfert circulaire (12) peut être commandée de manière réversible.
